# EUROPÄISCHE PATENTSCHRIFT

(11) **EP 0 513 023 B1**
(45) Veröffentlichungstag und Bekanntmachung des Hinweises auf die Patenterteilung: **13.07.1994**
(21) Anmeldenummer: 91901786.3
(22) Anmeldetag: 27.12.1990
(51) Int. Cl.: B21F 1/00, B23Q 37/00

(54) **ANTRIEBSEINHEIT FÜR EIN MODULAR AUFGEBAUTES WERKSTÜCK-BEARBEITUNGSZENTRUM**
DRIVE UNIT FOR A MODULAR-CONSTRUCTION WORKPIECE PROCESSING CENTRE
UNITE DE COMMANDE D'UN CENTRE D'USINAGE MODULAIRE

(30) Priorität: 05.02.1990 DE 4003396; 29.03.1990 DE 4010115
(43) Veröffentlichungstag der Anmeldung: 19.11.1992
(73) Patentinhaber: FINZER, Heinz, D-79843 Löffingen 5 (DE)
(72) Erfinder: FINZER, Heinz, D-79843 Löffingen 5 (DE)
(74) Vertreter: KUHNEN, WACKER & PARTNER
(86) Internationale Anmeldenummer: EP9002320
(87) Internationale Veröffentlichungsnummer: WO9111278

(56) Entgegenhaltungen:
- WO-A-89/03747
- DE-B- 2 737 442
- DE-U- 8 404 085
- GB-A- 2 051 650
- US-A- 4 773 250

## Beschreibung

Die Erfindung betrifft eine Antriebseinheit für ein modular aufgebautes Bearbeitungszentrum mit verschiedenen Arbeitsmodulen, die jeweils zeitlich zwangsläufig gesteuerte Werkzeuge, wie z. B. Stanz-/Biegewerkzeuge, Einzüge, Schweißstationen, Montageeinheiten und dgl. aufweisen.

Derartige Bearbeitungszentren sind bekannt und zeichnen sich insbesondere dadurch aus, daß die Arbeitsmodule multifunktionell einsetzbar sind, wodurch sich äußerst wirtschaftliche Einsatzmöglichkeiten ergeben. Kernelement derartiger Bearbeitungszentren ist herkömmlicher Weise ein Stanz-/Biegewerkzeugaggregat, das in einem Sockel einen Hauptantrieb aufweist, mit dem ein darüber in einem separaten Gehäuseteil gelagertes Zentral-Antriebsrad angetrieben ist, das eine Vielzahl von Arbeitseinheiten, wie Biegeschlitten, Schneidstempel, Schweißelektroden u.a. in zeitlich vorbestimmter Abfolge antreibt. Weitere benachbarte Arbeitseinheiten, wie z. B. (Halbzeug-) Einzüge oder Pressen leiten ihren Antrieb von diesem Hauptantrieb ab, wozu regelmäßig mehr oder weniger raumgreifende Antriebsmittel im Bereich der Schnittstellen zwischen den Arbeitseinheiten erforderlich sind. Man hat deshalb versucht, einen Teil dieser Antriebsmittel in einem vergrößerten Sockel unterzubringen, wodurch allerdings die Möglichkeiten einer modularen Zusammenstellung mehrerer Arbeitsmodule stark eingeschränkt wurden.

Derartige herkömmliche Konzepte sind beispielsweise aus der US-PS 44 57 160 und aus den Dokumenten EP 0 119 599 B1 und DE-AS 27 37 442 bekannt. In all den bekannten Fällen beschränken sich die Möglichkeiten des Umrüstens des Bearbeitungszentrums darauf, daß ein auf einem verhältnismäßig breiten Sockel ruhendes Gehäuse ausgetauscht wird, wozu verhältnismäßig aufwendige Handhabungseinrichtungen erforderlich sind, die darüber hinaus zeitraubende Bedienungshandgriffe erfordern. So verlangt das Ümrüsten des Bearbeitungszentrums gemäß EP 0 119 599 einen separaten Transportwagen mit hoch belastbarer Schwenkachse, wobei gesonderte Mittel erforderlich sind, um das auszutauschende Aggregatsgehäuse in eine Ebene zu bringen, in der eine Ankopplung an den Sockel erfolgen kann. Bei dem Bearbeitungszentrum gemäß DE-AS 27 37 442 verlangt die Austauschbarkeit der Biegeeinheiten ebenfalls einen langgestreckten Unterbau, wobei die Steckwellenverbindung die Möglichkeiten des Austauschs von Arbeitsaggregaten mehr oder weniger stark einschränkt. Eine Entkopplung der Module ist nur durch seitliches Verfahren möglich.

Darüber hinaus zeigt sich, daß der Hauptantrieb häufig an seine Leistungsgrenze stößt, wenn alle möglichen Ankopplungsstellen des Moduls ausgenützt werden.

Aufgrund dieser herkömmlichen Schwierigkeiten beim modularen Aufbau und Umbau der Bearbeitungszentren, ist man dazu übergegangen (vgl. DE-PS 32 34 981), den Zentral-Antriebskranz eines klassischen Stanz-/Biegewerkzeugaggregats durch horizontale Antriebswellen zu ersetzen und die Arbeitsmodule linear hintereinander zu schalten, wobei ein gesonderter Hauptantriebsblock vorgesehen wird, von dem alle Antriebsbewegungen abgeleitet werden. Mit diesem Konzept wird jedoch der wesentliche Vorteil des Zentral-Antriebskranzes, der in der freizügigen Anordnung der Biegewerkzeugaggregate bei gleichmäßiger Kraftverteilung zu sehen ist, aufgegeben. Ein weiterer Nachteil dieses Konzepts ist darin zu sehen, daß Umrüstmaßnahmen verhältnismäßig viel Zeit in Anspruch nehmen und für den Hauptantriebsblock relativ viel Bauraum benötigt wird, zumal dieser regelmäßig groß dimensioniert wird, um möglichst viele Module hintereinander schalten zu können.

Der Erfindung liegt deshalb die Aufgabe zugrunde, eine Antriebseinheit für ein modular aufgebautes Bearbeitungszentrum mit verschiedenen Arbeitsmodulen zu schaffen, die sich platzsparend und wirtschaftlich in das Bearbeitungszentrum integrieren läßt und die Möglichkeit eröffnet, Arbeitsmodule schnell und sicher zu wechseln, ohne die Module seitlich verfahren zu müssen.

Diese Aufgabe wird durch die im kennzeichnenden Teil des Patentanspruchs 1 angegebenen Merkmale gelöst.

Erfindungsgemäß wird der Hauptantrieb des Bearbeitungszentrums in eine Presse integriert. Dies hat zunächst den Vorteil, daß die maximale Leistung des Antriebs dort vorliegt, wo die größten Kraftreserven benötigt werden. Im Zuge dieser erfindungsgemäßen Ausgestaltung benötigen die weiteren Arbeitsmodule keinen separaten Antrieb mehr, wodurch der Sockel dieser Arbeitsmodule nicht nur einfacher, sondern mit einem Einheits-Rastermaß aufgebaut werden kann. Der Sockel kann hierdurch erstmalig auch zu Lager- und Transportzwecken herangezogen werden, wodurch der Austausch. der Arbeitsmodule stark vereinfacht und die hierfür benötigte Zeit verkürzt wird. Der Sockel kann zusammen mit dem darauf ruhenden Modulgehäuse mittels eines Gabelstaplers erfaßt und gehandhabt werden, wobei die Aussparungen am Sockel zu einer günstigen Gewichtsverteilung beitragen. Aufgrund des kompletten Austauschs des Sockels sind auch keine besonderen Maßnahmen mehr erforderlich, um den Arbeitsmodul in die richtige Arbeitsebene zu bringen. Diese liegt aufgrund des Einheits-Rastermaßes bereits fest, wenn der Sockel abgestellt wird. Die unmittelbare Kraftübertragung auf anzukoppelnde Arbeitsmodule über kämmende Zahnräder erlaubt nach wie vor, die Arbeitsmodule mit Zentral-Antriebskranz auszuführen und dessen Vorteile auszuschöpfen. Die Übertragung der Antriebsbewegung von der Presse zu den angrenzenden Modulen einerseits und ggf. zwischen den einzelnen Arbeitsmodulen andererseits über kämmende Zahnräder ermöglicht ein Höchstmaß an Flexibilität bei der Zusammenstellung und der Umrüstung des Bearbeitungszentrums, wobei von besonderer Bedeutung ist, daß jeder Arbeitsmodul separat ausgetauscht werden kann, ohne hierzu die anderen Module handhaben bzw. bewegen zu müssen. Es ist somit im Gegensatz zum Stand der Technik nicht mehr erforderlich, bei der Umrüstung des Bearbeitungszentrums die Zusammenstellung der Einzelkomponenten aufzulösen, um an die einzelne, auszutauschende Einheit heranzukommen. Auch die Reihenfolge der Hintereinanderschaltung der verschiedenen Arbeitsmodule wirkt sich bei der Umrüstung des Bearbeitungszentrums nicht mehr im bisherigen Maße auf die Umrüstzeiten aus, weil aufgrund des Einheits-Rastermaßes der Sockel unter von den anderen Modulen entkoppelter Wegbewegung und Herauslösen der Module, jeder beliebige Arbeitsmodul an die Stelle des auszutauschenden Arbeitsmoduls treten kann. Dabei ergibt sich der zusätzliche Vorteil, daß das Abtriebs-Zahnrad der Presse mit geringem Aufwand in einer genau definierten Drehposition angehalten werden kann, wodurch die Ankopplung des benachbarten Arbeitsmoduls, der synchron mit der Presse betrieben werden soll, stark vereinfacht wird. Denn die Presse hat genau definierte obere und untere Totpunktlagen des Pressenstempels, die zur Postionierung des Antriebsrades ausgenützt werden können. Vorteilhafterweise werden die benachbarten Arbeitsmodule mit Arretiereinrichtungen ausgestattet, mit denen die beim Abkoppeln vorliegende Nullstellung der Werkzeuge zueinander an den betreffenden Arbeitsmodulen auch beim Transport eingehalten werden kann.

Zwar ist aus dem Dokument DE-U-84 04 085 bereits eine Antriebseinheit für ein modular aufgebautes Bearbeitungszentrum bekannt, bei der der Antrieb benachbarter Arbeitsmodule über miteinander kämmende Zahnräder, d. h. Steckritzel erfolgt, die die Schnittstellen-Ebene zwischen den Arbeitsmodulen überbrücken. Im bekannten Fall ist allerdings die Antriebseinheit nicht als Presse ausgebildet, so daß auch die maximale Leistung des Antriebs nicht dort vorliegt, wo die größten Kraftreserven benötigt werden. Darüber hinaus sind die Steckritzel zur Übertragung der Antriebskraft auf die benachbarten Arbeitsmodule so angeordnet, daß der Verzahnungs-Kämmeingriff außerhalb der betreffenden Schnittstellen-Ebene zwischen den benachbarten Arbeitsmodulen stattfindet.

Vorteilhafte Weiterbildungen der Erfindung sind Gegenstand der übrigen Unteransprüche.

Die Weiterbildung gemäß Patentanspruch 3 ermöglicht eine flexiblere Einbindung des Hauptantriebs in das Bearbeitungszentrum, wobei gleichzeitig die Funktionalität der Presse gesteigert wird.

Ein besonders einfaches Bewegungsmuster beim An- und Abkoppeln der Arbeitsmodule ergibt sich mit der Weiterbildung des Patentanspruchs 5. Hierzu sind lediglich Verriegelungseinrichtungen in den sich gegenüberliegenden Seiten der Gehäuseteile zu lösen und der auszutauschende Arbeitsmodul z. B. senkrecht zur Ebene des Zentral-Antriebskranzes in horizontaler Richtung und parallel zur Mittelachse des Zentral-Antriebskranzes mittels des Transportmittels, wie z. B. des Gabelstaplers weg zu bewegen.

Vorzugsweise haben die Sockel der Arbeitsmodule die gleiche Höhe wie der Sockel des Getriebegehäuses der Presse. Mit der Weiterbildung des Patentanspruchs 7 ist mit einfachsten Mitteln dafür gesorgt, daß die Schnittebene der Presse auch nach dem ggfs. mehrmaligen Nachschleifen der Gegenschnittplatte exakt mit der Einzugsebene des benachbarten Arbeitsmoduls fluchtet.

Nachstehend werden anhand schematischer Zeichnungen mehrere Ausführungsbeispiele der Erfindung näher erläutert. Es zeigen
Figur 1 eine Seitenansicht eines modular aufgebauten Bearbeitungszentrums mit einer ersten Ausführungsform der Antriebseinheit;
Figur 2 eine der Figur 1 entsprechende Ansicht einer weiteren Ausführungsform der Antriebseinheit zur Darstellung zweier Varianten der Gegenschnittplatten-Halterung an der Presse;
Figur 3 eine schematische Draufsicht eines Bearbeitungszentrums mit einer anderen Anordnung der Arbeitsmodule;
Figur 4 die Einzelheit "IV" in Figur 1;
Figur 5 eine schematische Front-Ansicht einer an der Presse montierten Stanzeinheit in zwei Ausführungsformen;
Figur 6 eine Schnittdarstellung gemäß VI-VI in Figur 5; und
Figur 7 eine Schnittdarstellung gemäß VII-VII in Figur 5.

In den Figuren ist mit dem Bezugszeichen 2 das Sockelgehäuse einer Antriebseinheit bezeichnet, das den Hauptantrieb 4 des gezeigten Bearbeitungszentrums aufnimmt. Das Bearbeitungszentrum ist modular aus drei Arbeitsmodulen 6, 8 und 10 aufgebaut, wobei die Arbeitsmodule 6 und 8 als Stanz-/Biegewerkzeugaggregate fungieren und der Arbeitsmodul 10 als Presse ausgebildet ist. Jedes Stanz-/Biegewerkzeugaggregat 6,8 trägt eine Vielzahl von Werkzeugen 12, die beispielhafter Weise als Biegeschlitten gestaltet sind. Selbstverständlich sind auch andere Ausführungen wie z.B. als Schweißstation oder Montagewerkzeuge möglich.

Die Werkzeuge 12 sind zeitlich zwangläufig gesteuert, d.h. sie werden in einem festen Takt zueinander betätigt, wozu ein Zentral-Antriebskranz 14 dient, der mit entsprechenden Ritzeln 16 der Werkzeuge in Kämmeingriff steht.

Die Arbeitsmodule 6, 8 benötigen keinen gesonderten, eigenen Antrieb. Die Antriebskraft ist vom Hauptantrieb 4 in der nachfolgend näher zu beschreibenden Weise abgeleitet:

Der Hauptantrieb 4 ist beispielsweise Bestandteil einer Presse 10, die bei dem gezeigten Ausführungsbeispiel als Zwillingspresse ausgebildet ist. Hierzu wird über einen Kettenzug 18 die Antriebskraft nach oben in den Bereich eines Pressenständers 20 geleitet, in dem ein im wesentlichen mittig gelagertes Haupt-Antriebsrad 22 gelagert ist. Von dort wird die Antriebskraft über zwei Kopplungszahnräder 30, 32 und Zwischen-Zahnräder 24 auf die beiden Exzenterwellen 26, 28 übertragen. Über die Kopplungszahnräder 30, 32 erfolgt die antriebsmäßige Anbindung der angrenzenden Arbeitsmodule 6,8 an den als Presse ausgebildetet Hauptantrieb.

Zu diesem Zweck sind jedem Zentral-Antriebskranz 14 Zwischenritzel 34,36 zugeordnet, die unmittelbar mit den Kopplungszahnrädern in Eingriff bringbar sind. Der Verzahnungseingriff findet an den vertikalen Schnittstellen-Ebenen E_{S} zwischen den benachbarten Arbeitsmodulen statt.

Weil die Arbeitsmodule 6,8 keinen eigenen Antrieb benötigen, sind die Gehäusesockel 38,40 innen hohl ausgebildet und sie fungieren ausschließlich als Basis für die darüber befindlichen eigentlichen Arbeitsaggregate 6,8. Dies eröffnet die Möglichkeit, die Gehäusesockel als Transport- und Positioniereinrichtungen für die Arbeitsaggregate heranzuziehen, so daß zum Umrüsten des Bearbeitungszentrums das betreffende Arbeitsaggregat 6,8 zusammen mit dem Gehäusesockel entfernt und durch ein anderes Aggregat ersetzt werden kann.

Hierzu sind an den Arbeitsaggregaten 6,8 zwei bodenseitige Ausnehmungen 42, 44 und/oder zwei mittige Ausnehmungen 46, 48 vorgesehen, in die die Gabeln eines Transportmittels, wie z.B. eines Gabelstaplers eingreifen können. Insbesondere dann, wenn die Ausnehmungen 46,48 benutzt werden, ergeben sich Vorteile hinsichtlich der Gewichtsverteilung, so daß die Transportgeschwindigkeit angehoben werden kann.

Die Darstellung gemäß Figur 1 läßt ferner erkennen, daß die Gehäusesockel 38,40 und 2 in einem einheitlichen Raster, d.h. mit gleicher Breite ausgebildet sind, so daß die Arbeitsmodule gegeneinander problemlos austauschbar sind. Die Module 6,8 haben ferner eine Sokkelhöhe H_{S}, die der Höhe des Sockelgehäuses 2 der Presse 10 entspricht. Die Ritzel der einzelnen Module liegen auf derselben Achshöhe H_{A} wie diejenigen der Presse 10. Hierdurch ist mit einfachen Mitteln sichergestellt, daß der neu anzukoppelnde Arbeitsmodul automatisch in der richtigen Arbeitshöhe zu liegen kommt, wodurch die Ausrichtung der Ritzel mit einfachsten Maßnahmen sichergestellt ist. Mittels einstellbarer Stützfüße 50 kann eine Fein-Nivellierung der Gehäuse vorgenommen werden.

Der erfindungsgemäße Aufbau des Bearbeitungszentrums läßt nach wie vor die Möglichkeit zu, weitere Aggregate, wie z.B. Einzüge 52, 54 an die Arbeitsmodule 6,8 bzw. an die Presse 10 anzuschließen. Im Bereich der Schnittstellen zu den angrenzenden Aggregaten sind vorzugsweise Zentriereinrichtungen 56 vorgesehen, in denen Nutensteine zur Anwendung kommen können. Für die dargestellte Ausführungsform läßt die Einzelheit "IV" gemäß Figur 4 erkennen, daß die Gehäuseständer benachbarter Arbeitsmodule in dem Bereich der miteinander kämmenden Zahnräder jeweils Ausnehmungen 58 vorgesehen, die im Betrieb des Bearbeitungszentrums von nicht näher dargestellten Abdeckplatten verschlossen werden, die die Funktion der Zentriereinrichtungen 56 übernehmen können. Um für den Ankopplungsvorgang möglichst wenig Zeit zu verlieren, sind im Bereich der Schnittstellen-Ebenen vorzugsweise mehrere Schnell-Klemm-Verschlußeinrichtungen 60 vorgesehen, die mittels eines Handhebels 62, der eine Mutter 64 trägt, betätigbar sind. Die Mutter 64 steht mit einem Zugbolzen 66 in Eingriff, der endseitig eine Verriegelungsplatte 68 aufweist, die in einer hinterschnittenen Nut 70 des angrenzenden Arbeitsmoduls formschlüssig und mit Spiel aufgenommen ist.

Das erfindungsgemäße Konzept des modular aufgebauten Bearbeitungszentrums verlegt somit den zentralen Hauptantrieb an diejenige Stelle, an der primär die höchste Leistungskapazität erforderlich ist. Neben dem Vorteil der günstigen Leistungsverteilung ergeben sich hierdurch gleichzeitig neue, bislang nicht nutzbare Möglichkeiten der flexiblen Zusammenstellung und des einfachen Austauschs der Arbeitsmodule, die dadurch weiterhin mit einem hinsichtlich der Kraftübertragung und der günstigen Anordnungsmöglichkeiten der Werkzeuge vorteilhaften Zentral-Antriebskranz ausgestattet werden können.

Wie vorstehend bereits erwähnt wurde, ergibt sich durch den identischen Aufbau aller Gehäusesockel eine automatische Fluchtung der Bezugsebenen in den verschiedenen Arbeitsmodulen. Um die Einzugsebene des zu bearbeitenden Halbzeugs, wie z.B. des Drahts oder des Blechstreifens, exakt in Fluchtung mit der Schnittebene 72 (vgl. Figur 2) zu halten, ist eine besondere Befestigung der Gegenschnittplatte 74 am Pressenständer 20 vorgesehen, die nachfolgend anhand der Figuren 2 und 5 bis 7 näher erläutert werden soll. In diesen Figuren sind Bauteile, die einander entsprechen mit identischen Bezugszeichen versehen, wobei die Elemente der Ausführungsform gemäß Figur 7 einen Apostroph erhalten haben.

Der Pressenständer 20 trägt frontseitig ein Führungsteil 76 für den Pressenbär 78. Das Führungsteil ist U-förmig ausgebildet und weist zwei nach unten weisende Schenkel 80 und 82 auf, an die die Gegenschnittplatte 74 direkt schraubbar ist. Die beiden Schenkel 80 und 22 enden in der Schnittebene 72 und die Gegenschnittplatte 74 schließt die beiden Schenkel zu einem geschlossenen Rahmen, wodurch sich ein günstiger Kraftfluß von der Schnittplatte in den Pressenständer ergibt.

Bei der Ausführungsform gemäß Figur 6 ist die Gegenschnittplatte 74 mittels Schrauben 84,86 unmittelbar an die Schenkel 80,82 angeschraubt. Falls die Gegenschnittplatte nachgeschliffen werden sollte, sind keine zusätzlichen Vorkehrungen zu treffen, um die Lage der Schnittebene 72 beizubehalten. Diese liegt durch die unteren Stirnseiten der Schenkel 80,82 ein für alle Mal fest.

Die Gestaltung des Führungsteils 76,76′ erlaubt auch die Verwendung herkömmlicher Gegenschnittplatten 74′, die sich auf einem Pressentisch 88′ unter Zuhilfenahme von Nutensteinen 90′abstützen. In diesem Fall erfolgt die Verschraubung zwischen Pressentisch und Führungsteil 76′ unter Zwischenschaltung von Distanzhülsen 92′ und Distanzscheiben 93′, die bei der Nachbearbeitung der Gegenschnittplatte 74′ ebenfalls um das gleiche Maß abzuarbeiten sind.

Die beiden Varianten der Befestigung der Gegenschnittplatten 74,74′ an der Presse 10 sind in der Figur 2 anhand einer etwas abgewandelten Ausführung des Bearbeitungszentrums angedeutet. Ansonsten entspricht der modulare Aufbau des Bearbeitungszentrum im wesentlichen demjenigen gemäß Figur 1. Auch hier wird die Antriebskraft vom Hauptantrieb 4 zum Haupt-Antriebsrad 22 über ein Zugmittel 98 übertragen, wobei wiederum der Antrieb der Pressen-Exzenterwellen über identische Zwischenzahnräder 100 erfolgt, die mit identisch verzahnten Kopplungs-Zahnrädern in Kämmeingriff stehen, so daß ein gleichgeschalteter Antrieb der Werkzeugaggregate in den verschiedenen Arbeitsmodulen gewährleistet ist. Der Kämmeingriff der Kopplungs-Zahnräder liegt ebenfalls vorzugsweise im Bereich der Schnittstelle zwischen Sockelgehäuse 2 und Pressenständer 20, so daß sich eine leichte Zusammenfügung der beiden Bauteile ergibt.

Die vorstehend beschriebenen Ausführungsformen haben gemeinsam, daß die antriebsmäßige Kopplung der Arbeitsmodule untereinander und mit der Presse über Stirnräder erfolgt. Diese Kopplung hat den Vorteil, daß sich eine einfache Kinematik der Abhebebewegung der Arbeitsmodule ergibt, wenn diese in Reihe angeordnet sind. Für den Fall, daß die Arbeitsmodule im Winkel angeordnet werden sollen, ist es von Vorteil, die antriebsmäßige Kopplung über Kegelräder 94,96 zu bewerkstelligen, was in Figur 3 angedeutet ist. Die Presse mit dem Hauptantrieb ist in dieser Ausführungsform mit dem Bezugszeichen 10′ versehen, die benachbarten Arbeitsmodule mit den Bezugsnummern 6′ und 8′.

Das erfindungsgemäße Konzept erlaubt die Umrüstung des Bearbeitungszentrums in der Weise, daß ein kompletter Arbeitsmodul 6,8 an einer vom Bearbeitungszentrum abgelegenen Stelle aufgebaut und bei Bedarf mittels einer grob arbeitenden Transporteinrichtung, wie z.B. eines Gabelstaplers ausgetauscht wird.

Selbstverständlich sind Abwandlungen der gezeigten Ausführungsformen möglich, ohne den Grundgedanken der Erfindung zu verlassen. So kann beispielsweise die Antriebskraftübertragung von der Presse auf die Arbeitsmodule über Zahnräder erfolgen, die in den Eckbereichen der aneinander grenzenden Gehäusekästen angeordnet sind. Es können auch pro Schnittstellenebene mehrere Kopplungszahnräder vorgesehen sein.

## Patentansprüche

1. Antriebseinheit für ein modular aufgebautes Bearbeitungszentrum mit verschiedenen Arbeitsmodulen z. B. Biegewerkzeugen, Einzügen, Schweißstationen, Montageeinheiten oder dgl., **dadurch gekennzeichnet**, daß die Antriebseinheit als Presse (10) ausgebildet ist, die den Hauptantrieb (4) für das Bearbeitungszentrum aufweist, und daß der Antrieb benachbarter Arbeitsmodule (6, 8; 6′, 8′) über miteinander kämmende Zahnräder (30, 32, 34; 94, 96) erfolgt, die die Schnittstellenebene (E_{S}) zwischen den Arbeitsmodulen überbrücken, wobei der Verzahnungseingriff der miteinander kämmenden Zahnräder in der vertikalen Schnittstellen-Ebene zwischen den benachbarten Arbeitsmodulen (6, 8; 6′, 8′) stattfindet.

2. Antriebseinheit nach Anspruch 1, **dadurch gekennzeichnet**, daß die Sockel (38, 40) der der Presse (10) benachbarten Module (6,8) ein einheitliches Rastermaß aufweisen und mit Durchbrüchen (42 bis 48) für den Eingriff eines Gabelstaplers ausgestattet sind.

3. Antriebseinheit nach Anspruch 1 oder 2, **dadurch gekennzeichnet**, daß die Presse (10) in ihrem Sockel (2) den Hauptantrieb (4) und in ihrem Pressengehäuse (20β) eine Antriebsverzweigung zu beiden Seiten aufweist.

4. Antriebseinheit nach einem der Ansprüche 1 bis 3, **dadurch gekennzeichnet**, daß die Arbeitsmodule (6,8) mit Arretiereinrichtungen ausgestattet sind, mit denen die Nullstellung der Werkzeuge zueinander festlegbar ist.

5. Antriebseinheit nach einem der Ansprüche 1 bis 4, **dadurch gekennzeichnet, daß** die antriebsmäßige Kopplung der Arbeitsmodule über vorzugsweise geradverzahnte Stirnräder (30, 34) erfolgt und die Löserichtung der Module parallel zur Schnittstellenebene (E_{S}) ausgerichtet ist.

6. Antriebseinheit nach einem der Ansprüche 1 bis 1 bis 5, **dadurch gekennzeichnet, daß** das Fressengehäuse (20) ein im wesentlichen mittig gelagertes Haupt-Antriebsrad (22) hat, das über Zwischenräder (30,32) den Antrieb auf benachbarte Arbeitsmodule (6,8,52) bewirkt.

7. Antriebseinheit nach einem der Ansprüche 1 bis 6, **dadurch gekennzeichnet, daß** die Presse auf einem den Hauptantrieb (4) aufnehmenden Gehäusesockel (2) einen Pressenständer (20) trägt, an den ein nach unten offenes, U-förmig gestaltetes Führungsteil (76;76′) für den Pres-senbären (78;78′) befestigt ist, an dessen nach unten weisende Schenkel (80,82;80′,82′) eine Gegenschnittplatte (74;74′) direkt schraubbar oder wahlweise mittels Distanzhülsen (92′,93′) ein Pressentisch (88′) befestigbar ist.

## Claims

1. A drive unit for a modular-construction workpiece processing centre having different work modules, e.g. bending tools, feed means, welding stations, assembly units or the like, characterised in that the drive unit is constructed as a press (10) which comprises the main drive (4) for the processing centre, and in that the drive for adjacent work modules (6, 8; 6′, 8′) is effected by way of intermeshing gearwheels (30, 32, 34; 94, 96) which bridge the interface plane (Eₛ) between the work modules, the engagement of the teeth of the intermeshing gearwheels taking place in the vertical interface plane between the adjacent work modules (6, 8; 6′, 8′).

2. A drive unit according to claim 1, characterised in that the bases (38, 40) of the modules (6, 8) adjacent the press (10) have a unitary modular dimension and are provided with channels (42 to 48) for the engagement of a fork-lift truck.

3. A drive unit according to claim 1 or 2, characterised in that the press (10) has the main drive (4) in its base (2) and a drive take-off to both sides in its press housing (20β).

4. A drive unit according to any one of claims 1 to 3, characterised in that the work modules (6, 8) are provided with locking means with which the zero position of the tools relative to one another is lockable.

5. A drive unit according to any one of claims 1 to 4, characterised in that the drive coupling for the work modules is by way of preferably straight-toothed spur gears (30, 34) and the release direction of the modules is aligned parallel to the interface plane (Eₛ).

6. A drive unit according to any one of claims 1 to 5, characterised in that the press housing (20) has a substantially centrally mounted main drive wheel (22) which transmits the drive to adjacent work modules (6, 8, 52) via intermediate wheels (30, 32).

7. A drive unit according to any one of claims 1 to 6, characterised in that the press bears a press column (20) on a housing base (2) accommodating the main drive (4), a downwardly open U-shaped guide part (76; 76′) for the press rams (78; 78′) being secured to the column (20), on the downwardly extending limbs (80, 82; 80′, 82′) of which guide part (76; 76′) a backing plate (74; 74′) is directly screwable or optionally a press table (88′) is securable by spacer sleeves (92′, 93′).

## Revendications

1. Unité d'entraînement d'un centre d'usinage modulaire comportant différents modules de travail, par exemple des outils de cintrage, des introducteurs, des postes de soudage, des unités de montage ou similaires, caractérisée en ce que l'unité d'entraînement est conçue à la manière d'une presse (10) qui comporte l'entraînement principal du centre d'usinage et en ce que l'entraînement des modules de travail (6, 8 ; 6′, 8′) voisins s'effectue par l'intermédiaire de roues dentées (30, 32, 34 ; 94, 96) engrenant entre elles, qui pontent le plan d'interface (E_{S}) entre les modules de travail, l'engagement des dentures des roues dentées engrenant entre elles ayant lieu dans le plan d'interface vertical entre les modules de travail (6, 8 ; 6′, 8′) voisins.

2. Unité d'entraînement selon la revendication 1, caractérisée en ce que les socles (38, 40) des modules (6, 8) voisins de la presse (10) présentent une même dimension modulaire et sont pourvus d'ajours (42 à 48) pour l'engagement d'un chariot à fourche.

3. Unité d'entraînement selon les revendications 1 ou 2, caractérisée en ce que la presse (10) comporte, dans son socle (2), l'entraînement principal (4) et dans son carter de presse (20β), un embranchement d'entraînement, des deux côtés.

4. Unité d'entraînement selon l'une des revendications 1 à 3, caractérisée en ce que les modules de travail (6, 8) sont équipés de dispositifs de blocage au moyen desquels la position zéro des outils l'un par rapport à l'autre peut être fixée.

5. Unité d'entraînement selon l'une des revendications 1 à 4, caractérisée en ce que l'accouplement moteur des modules de travail s'effectue par l'intermédiaire de roues droites (30, 34), à denture de préférence droite, et le dispositif de déverrouillage des modules est orienté parallèlement au plan d'interface (E_{S}).

6. Unité d'entraînement selon l'une des revendications 1 à 5, caractérisée en ce que le carter de presse (20) comporte une roue d'entraînement principal (22), montée de préférence au milieu, qui assure l'entraînement de modules de travail (6, 8, 52) voisins, par des roues intermédiaires (30, 32).

7. Unité d'entraînement selon l'une des revendications 1 à 6, caractérisée en ce que la presse porte, sur un socle de carter (2) logeant l'entraînement principal (4), un montant de presse (20) sur lequel est fixé un élément de guidage (76 ; 76′) en U, ouvert vers le bas, pour la masse de presse (78 ; 78′), une contre-plaque de coupe (74 ; 74′) pouvant être directement vissée ou au choix une table de presse (88′) pouvant être fixée au moyen de douilles d'écartement (92′, 93′), sur les branches (80, 82 ; 80′, 82′), dirigées vers le bas, de l'élément de guidage.
